# EUROPÄISCHE PATENTANMELDUNG

(11) **EP 4 745 413 A1**
(43) Veröffentlichungstag der Anmeldung: **20.05.2026**
(21) Anmeldenummer: 25214498.5
(22) Anmeldetag: 10.11.2025
(51) Int. Cl.: F04F 5/46, F04F 5/54

(54) **STRAHLPUMPENEINHEIT UND KÄLTEMITTELKREISLAUF**

(30) Priorität: 14.11.2024 DE 102024210954; 22.09.2025 DE 102025138101; 07.11.2025 DE 102025145931
(71) Anmelder: Robert Bosch GmbH, 70442 Stuttgart (DE)
(72) Erfinder: Frey, Yannick Fabian, 72072 Tuebingen (DE)

(57) **Zusammenfassung**

Die Erfindung betrifft eine Strahlpumpeneinheit (300) mit zumindest zwei zueinander parallelgeschalteten Strahlpumpen (100) zum Fördern, unter Ausnutzung des Bernoulli-Effekts, eines Saugfluids (242) in einem Kältemittelkreislauf (200) eines Temperiersystems unter Verwendung eines Treibfluids (231) und unter Bildung eines Mischfluids, das das Treibfluid und das Saugfluid umfasst, wobei jede der zumindest zwei Strahlpumpen zumindest eine Primärdüse (103) zum Beschleunigen des Treibfluids, zumindest eine Sekundäranschlussschnittstelle (102) zum Zuführen des Saugfluids, ein Mischrohr (104) stromab der Primärdüse (103) und stromab der Sekundäranschlussschnittstelle (102) und einen Diffusor (105) stromab des Mischrohres (104) aufweist, wobei die Strahlpumpeneinheit eine gemeinsame Druckleitung (310) zum Zuführen des Treibfluids zu den parallelgeschalteten Strahlpumpen (100) und eine gemeinsame Saugleitung (330) zum Zuführen des Saugfluids zu den parallelgeschalteten Strahlpumpen (100) aufweist, wobei die Strahlpumpeneinheit (300) ferner einen gemeinsamen Stellmechanismus (320) zum selektiven Öffnen und Schließen der gemeinsamen Druckleitung (310) für einzelne, mehrere oder alle der parallelgeschalteten Strahlpumpen (100) und eine Rückflussblockierung (321, 322, 360A, 360B, 500) zum Verhindern einer Rückströmung des Treibfluids und/oder des Mischfluids in die gemeinsame Saugleitung (330) aufweist. Ferner wird ein Kältemittelkreislauf (200) mit zumindest einer solchen Strahlpumpeneinheit (300) vorgeschlagen.

## Beschreibung

Die vorliegende Erfindung betrifft eine Strahlpumpeneinheit mit mehreren parallel zueinander geschalteten Strahlpumpen zum Fördern eines Saugfluids in einem Kältemittelkreislauf eines Temperiersystems sowie einen Kältemittelkreislauf mit einer solchen Strahlpumpeneinheit.

### Hintergrund der Erfindung

Strahlpumpen (auch als Ejektoren bezeichnet) können beispielsweise Anwendung in Kältekreisläufen von Temperiersystemen (beispielsweise zum Temperieren einer oder mehrerer Komponenten eines Fahrzeugs) finden. Ein Ejektor besitzt eine Primärströmung und eine Sekundärströmung, die sich im Ejektor mischen. Die Primärströmung wird bei hohem Druck durch eine Düse geleitet und tritt mit hoher Geschwindigkeit, und dadurch geringem Druck aus der Düse aus. Die Sekundärströmung startet bei deutlich niedrigerem Druck als die Primärströmung, wird aber ebenfalls in einer Düse beschleunigt. Die beiden Strömungen mischen sich und der Anteil der Sekundärströmung wird damit beschleunigt, da die Primärströmung mit sehr hoher Geschwindigkeit aus der Düse austritt und die Sekundärströmung mitreißt (dabei wird Impuls von der Primärströmung auf die Sekundärströmung übertragen). Handelt es sich um einen Überschall-Ejektor, tritt ein Verdichtungsstoß am Ende des Mischrohrs auf, mit dem der Druck wieder ansteigt. In einem anschließenden Diffusor kann zusätzlich kinetische Energie in Druck umgewandelt werden. In Summe kann in einem Ejektor durch die Expansion eines Hochdruckstroms (Primärstrom) ein Sekundärstrom bei niedrigerem Druck angesaugt werden. Nach Austritt aus dem Ejektor herrscht bei korrekter Auslegung ein höherer Druck als am Sekundäreinlass.

### Offenbarung der Erfindung

Erfindungsgemäß werden eine Strahlpumpeneinheit und ein Kältemittelkreislauf mit den Merkmalen der unabhängigen Patentansprüche vorgeschlagen. Vorteilhafte Ausgestaltungen sind Gegenstand der Unteransprüche sowie der nachfolgenden Beschreibung.

Eine im Rahmen der erfindungsgemäßen Strahlpumpeneinheit verwendbare Strahlpumpe zum Fördern eines Saugfluids in einem Kältemittelkreislauf eines Temperiersystems unter Verwendung eines Treibfluids unter Ausnutzung des Bernoulli-Effekts weist zumindest eine Primärdüse zum Beschleunigen des Treibfluids und zumindest eine Sekundäranschlussschnittstelle zum Zuführen des Saugfluids, sowie ein Mischrohr stromab der Primärdüse(n) und stromab der Sekundäranschlussschnittstelle(n) und einen Diffusor stromab des Mischrohres auf. Am Ausgang der Primärdüse(n) herrscht im Betrieb der Strahlpumpe bei korrekter Auslegung der Druck des Treibfluids unterhalb des an der Sekundäranschlussschnittstelle anliegenden Drucks des Saugfluids, wodurch das Saugfluid in das Mischrohr gesogen wird. Im Mischrohr wird das Treibfluid durch Stöße mit Molekülen des Saugfluids abgebremst, so dass sich der Druck wieder erhöht. Dadurch kann die supersonische Strömung des aus Treibfluid und Saugfluid gemischten Mischfluids bis zum Ende des Mischrohres so stark abgebremst werden, dass das Mischfluid in einen subsonischen Geschwindigkeitsbereich überführt wird und in dem Diffusor weiter abgebremst und verdichtet werden kann. Es versteht sich, dass die Erfindung auch mit subsonischen Strahlpumpen verwendet werden kann, in denen die Strömungsgeschwindigkeit die Schallgeschwindigkeit an keiner Stelle übersteigt.

Die Erfindung bedient sich der Maßnahme, mehrere parallel zueinander geschaltete Strahlpumpen (je nach Betriebspunkt (eher evakuierend oder eher verdichtend) auch als Ejektor oder Injektor bezeichnet) zu einer Strahlpumpeneinheit zusammenzuschließen und mittels eines gemeinsamen ersten Stellmechanismus anzusteuern. Der gemeinsame erste Stellmechanismus ist dabei dazu eingerichtet, selektiv eine oder mehrere der Strahlpumpen zu aktivieren bzw. zu deaktivieren, so dass eine Förderkapazität der Strahlpumpeneinheit bedarfsgerecht variiert werden kann. Durch den gemeinsamen ersten Stellmechanismus ergibt sich dabei ein hohes Einsparpotential in Bezug auf die Herstellungs- und Wartungskosten einerseits, als auch in Bezug auf die Komplexität der Steuerung andererseits. Im Vergleich zu der erfindungsgemäßen Strahlpumpeneinheit könnte herkömmlicherweise beispielsweise jede der parallelgeschalteten Strahlpumpen mit separaten (z.B. elektromechanischen) Ventilen angesteuert werden. Im Rahmen dieser Erfindung ist demgegenüber eine gemeinsame Ansteuerung mit nur einem einzigen ersten Stellmechanismus (z.B. Aktor) möglich. Für den ersten Stellmechanismus kann dabei neben einer aktiven Ansteuerung (z.B. elektromechanische Betätigung) auch eine passive Ansteuerung, beispielsweise unter Verwendung eines thermomechanischen Elements (z.B. Thermowachs, Bimetall o.Ä.), eingesetzt werden, wodurch der Regelungsaufwand komplett entfällt.

Im Einzelnen weist die erfindungsgemäße Strahlpumpeneinheit zumindest zwei zueinander parallelgeschaltete Strahlpumpen auf, wie oben beschrieben. Die Strahlpumpeneinheit weist eine gemeinsame Druckleitung zum Zuführen des Treibfluids zu den parallelgeschalteten Strahlpumpen und eine gemeinsame Saugleitung zum Zuführen des Saugfluids zu den parallelgeschalteten Strahlpumpen auf. Die Strahlpumpeneinheit weist ferner einen gemeinsamen ersten Stellmechanismus zum selektiven Öffnen und Schließen der gemeinsamen Druckleitung für einzelne, mehrere oder alle der parallelgeschalteten Strahlpumpen und eine Rückflussblockierung zum Verhindern einer Rückströmung des Treibfluids und/oder des Mischfluids in die gemeinsame Saugleitung auf. Damit kann verhindert werden, dass durch zeitweise deaktivierte Strahlpumpen eine Rückströmung auf die Sekundärseite erfolgt, was die Effizienz der Strahlpumpeneinheit stark mindern würde.

Beispielsweise kann der erste Stellmechanismus zum selektiven Öffnen und Schließen der gemeinsamen Druckleitung eine drehbare Scheibe aufweisen, wobei die Scheibe mit Auslässen versehen ist, die in Abhängigkeit von einer rotatorischen Stellung der Scheibe mit der gemeinsamen Druckleitung verbunden sind oder nicht. Die unterschiedlichen Auslässe des ersten Stellmechanismus können mit den jeweiligen Primärdüsen der Strahlpumpen, beispielsweise durch separate Rohrleitungen, verbunden sein. Somit eignet sich diese Art von Stellmechanismus für prinzipiell jede beliebige geometrische Anordnung der Strahlpumpen relativ zueinander. Abhängig von einer Winkelstellung der drehbaren Scheibe können die zumindest zwei Strahlpumpen dementsprechend selektiv aktiviert oder deaktiviert werden.

Gemäß zumindest einer alternativen Ausgestaltung umfasst der erste Stellmechanismus einen innerhalb eines Rohrs und/oder einer Bohrung drehbaren und/oder linear verschiebbaren Kolben, der dazu eingerichtet ist, Öffnungen innerhalb einer Wandung des Rohrs bzw. der Bohrung selektiv freizugeben und/oder selektiv zu verschließen, wobei jede der Primärdüsen der Strahlpumpen an jeweils einer der Öffnungen in der Wandung des Rohrs bzw. der Bohrung angeschlossen ist. Dabei ist der Kolben gemäß zumindest einer Ausgestaltung hohlzylinderförmig ausgestaltet und weist eine oder mehrere Aussparungen in einer Mantelwand des Hohlzylinders auf, das bzw. die dazu eingerichtet sind, in Abhängigkeit von einer Stellung des Kolbens zumindest teilweise mit den Öffnungen in der Wandung des Rohrs bzw. der Bohrung zur Deckung zu kommen. Diese Ausgestaltungen des ersten Stellmechanismus eignen sich insbesondere für linear zueinander angeordnete Strahlpumpen, können jedoch, analog zu den obigen Überlegungen in Bezug auf einen Stellmechanismus mit drehbarer Scheibe, auch für andere relative Anordnungen von Strahlpumpen verwendet werden, wenn die Primärdüsen, beispielsweise mittels entsprechender Rohrleitungen, an den Stellmechanismus angeschlossen sind. Diese Ausgestaltungen des ersten Stellmechanismus sind mechanisch besonders einfach aufgebaut und daher sowohl kostengünstig als auch besonders präzise in der Fertigung.

Gemäß zumindest einer Ausgestaltung weist die Rückflussblockierung einen gemeinsamen zweiten Stellmechanismus und/oder einen für jede Strahlpumpe individuellen zweiten Stellmechanismus zum selektiven Öffnen und Schließen der gemeinsamen Saugleitung für einzelne oder alle der parallelgeschalteten Strahlpumpen auf. Insbesondere kann dabei vorgesehen sein, dass der für jede Strahlpumpe individuelle zweite Stellmechanismus ein hydraulisch und/oder pneumatisch betriebenes Ventil in der Sekundäranschlussschnittstelle jeder der Strahlpumpen aufweist. Optional kann das Ventil jeweils durch das zu der jeweiligen Strahlpumpe zugeführte Treibfluid geöffnet werden und dazu eingerichtet sein, sich zu schließen, wenn der jeweiligen Strahlpumpe kein Treibfluid zugeführt wird. Beispielsweise kann das Ventil federkraftbeaufschlagt sein und durch einen Kolben, der durch den hohen Druck aufseiten des Treibfluids das Ventil gegen die Federkraft öffnet, betätigt werden. Durch diese Ausgestaltung wird die Strahlpumpeneinheit noch effizienter gestaltet, da die Rückflussblockierung sehr leckagearm aber gleichzeitig mit wenig Druckverlust umgesetzt werden kann. Zudem ist diese Lösung passiv (ohne weiteren Aktor) und schließt zuverlässig und dicht, wenn die betreffende Strahlpumpe deaktiviert wird.

Gemäß zumindest einer Ausgestaltung ist eine gemeinsame Ausgangsleitung zum Abführen des Mischfluids aus den parallelgeschalteten Strahlpumpen vorgesehen, wobei die Rückflussblockierung einen gemeinsamen dritten Stellmechanismus zum selektiven Öffnen und Schließen der gemeinsamen Ausgangsleitung für einzelne oder alle der parallelgeschalteten Strahlpumpen und/oder jeweils ein Rückschlagventil zwischen dem Diffusor jeder Strahlpumpe und der gemeinsamen Ausgangsleitung aufweist. Eine derartige Anordnung der Rückflussblockierung im Wesentlichen stromab bzw. am Ausgang der Strahlpumpen ermöglicht einen leichteren Zugang für Montage, Reparatur und/oder Wartung.

Bei einer Rückflussblockierung mittels einzelner Rückschlagventile, die am Ausgang der Strahlpumpeneinheit (im Mitteldruckkanal) eingebaut werden, können die Rückschlagventile beispielsweise auf einer gemeinsamen Platte außerhalb eines Gehäuses der jeweiligen Strahlpumpe bzw. in jeweilige Anschlussschnittstellen der gemeinsamen Ausgangsleitung zusammenmontiert werden. Somit sind die Rückschlagventile einfacher zu installieren, was die Produktionskosten senken kann, und auch die Zugänglichkeit für Reparatur- bzw. Wartungsarbeiten erhöht.

Gemäß zumindest einer Ausgestaltung ist der gemeinsame dritte bzw. zweite Stellmechanismus zum selektiven Öffnen und Schließen der gemeinsamen Ausgangsleitung und/oder der gemeinsamen Saugleitung mit dem gemeinsamen ersten Stellmechanismus zum selektiven Öffnen und Schließen der gemeinsamen Druckleitung gekoppelt. Damit kann ein gemeinsamer Aktor sowohl die Druckleitung selektiv öffnen und schließen, als auch die Rückflussblockierung stellen, so dass einerseits Komponenten eingespart werden können und andererseits sichergestellt ist, dass die Rückflussblockierung zuverlässig für alle nicht mit Treibfluid versorgten Strahlpumpen aktiviert ist.

Gemäß zumindest einer Ausgestaltung ist die Rückflussblockierung in Form einer Leckageleitung bereitgestellt, die dazu eingerichtet ist, einen vorbestimmbaren Massenstrom an Treibfluid zu der Primärdüse derjenigen Strahlpumpen zu leiten, für die die gemeinsame Druckleitung selektiv geschlossen ist. Diese Ausführungsform der Rückflussblockierung funktioniert rein strömungsmechanisch und somit passiv, sodass keine weiteren Bauteile hierfür notwendig sind. Dadurch wird die Komponente einfacher und kompakter. Gleichzeitig wird der Druckverlust im aktiven Betrieb einer Strahlpumpe durch diese Art der Rückflussblockierung reduziert, da keine mechanische Rückflussblockierung mehr verbaut wird. Beispielsweise kann der gemeinsame zweite Stellmechanismus zum selektiven Öffnen und Schließen der gemeinsamen Druckleitung eine entsprechende Leckageleitung, z.B. in Form einer Durchgangsbohrung zu jeder der Primärdüsen und/oder eines Spalts (z.B. zwischen dem oben erwähnten Kolben und dem Rohr, in dem der Kolben geführt ist) umfassen. Im Rahmen von Ausgestaltungen der Erfindung können Spaltmaße zwischen 1 µm und 30 µm zwischen Kolben und Rohr ausreichen, um einen eine Rückströmung blockierenden Leckstrom bereitzustellen. Der Spalt entspricht dabei einer Drosselung (Druckabsenkung) und ist damit äquivalent zu einer starken Vorexpansion. Insbesondere kann der vorbestimmbare Massenstrom (bzw. das Spaltmaß) so bemessen sein, dass die passiven Ejektoren mit einem ausreichend kleinen Massenstrom durchströmt werden, sodass zwar kein Sekundärmassenstrom (Saugfluid) gefördert werden kann, gleichzeitig aber auch ein Rückfluss blockiert wird. Die an der Primärdüse bereitgestellte minimale Strömung hält somit im Wesentlichen exakt die energetische Balance zwischen aktivem Fördern von Saugfluid und einem ungewollten Rückfluss vom Mitteldruckbereich (Mischfluid bzw. Ausgangsleitung) in den Niederdruckbereich (Saugleitung). In andersartig ausgestalteten Stellmechanismen können an geeigneter Stelle entsprechende Spalte und/oder dedizierte Leitungen vorgesehen werden.

Der erfindungsgemäße Kältemittelkreislauf für ein Temperiersystem weist zumindest eine erfindungsgemäße Strahlpumpeneinheit, einen Kompressor zum Verdichten eines Kältemittels, einen Kältemittelkondensator zum zumindest teilweisen Kondensieren des Kältemittels stromab des Kompressors und einen Kältemittelverdampfer zum zumindest teilweisen Verdampfen des Kältemittels auf. Die Strahlpumpeneinheit ist dabei so angeordnet, dass ihr das zumindest teilweise kondensierte Kältemittel stromab des Kältemittelkondensators als Treibfluid in die gemeinsame Druckleitung und das zumindest teilweise verdampfte Kältemittel stromab des Kältemittelverdampfers als Saugfluid in die gemeinsame Saugleitung zugeführt wird. Der Kältemittelkreislauf ist so eingerichtet, dass stromab eines Ausgangs der Strahlpumpeneinheit ein Gasanteil des Kältemittels saugseitig zu dem Kompressor und ein Flüssiganteil des Kältemittels zu dem Kältemittelverdampfer geführt wird.

Insbesondere kann die erfindungsgemäße Strahlpumpeneinheit bzw. der erfindungsgemäße Kältemittelkreislauf in einem Temperiersystem eines Fahrzeugs, beispielsweise eines zumindest teilweise elektrisch angetriebenen Fahrzeugs, verwendet werden. Das Temperiersystem kann insbesondere zur Temperierung des Fahrzeuginnenraums und/oder der Antriebsbatterie und/oder des Antriebsmotors und/oder weiterer Komponenten des Fahrzeugs verwendet werden. Es sei jedoch betont, dass die Erfindung nicht auf mobile Anwendungen beschränkt ist, sondern auch in anderen Anwendungsszenarien, beispielsweise zum Temperieren (z.B. Erwärmen oder Kühlen) von Gebäuden und/oder Entfeuchten (z.B. in einer Wärmepumpe und/oder Klimaanlage zum Heizen und/oder Kühlen) eingesetzt werden kann. Insbesondere erfolgt die Erwärmung und/oder Kühlung und/oder Entfeuchtung des Gebäudes vorzugsweise durch eine Vorrichtung, insbesondere ein HVAC-System (Heating, Ventilation and Air-Conditioning - System), vorzugsweise eine Klimaanlage oder eine Wärmepumpe, welche eine erfindungsgemäße Strahlpumpeneinheit bzw. einen erfindungsgemäßen Kältemittelkreislauf aufweist. Auch ist die Verwendung der erfindungsgemäßen Strahlpumpeneinheit bzw. des erfindungsgemäßen Kältemittelkreislaufs zur Erwärmung von Trinkwasser, insbesondere in einer Warmwasser Wärmepumpe denkbar.

Weitere Vorteile und Ausgestaltungen der Erfindung ergeben sich aus der Beschreibung und der beiliegenden Zeichnung.

Die Erfindung ist anhand von Ausführungsbeispielen in der Zeichnung schematisch dargestellt und wird im Folgenden unter Bezugnahme auf die Zeichnung beschrieben.

### Kurze Beschreibung der Zeichnungen

- Figur 1: zeigt eine Strahlpumpe, wie sie gemäß zumindest einer Ausgestaltung der Erfindung verwendet werden kann.
- Figur 2: zeigt einen Kältemittelkreislauf gemäß einer Ausgestaltung der Erfindung.
- Figur 3: zeigt eine erste Ausgestaltung einer erfindungsgemäßen Strahlpumpeneinheit.
- Figur 4A: zeigt eine erste Ausgestaltung einer Rückschlagventilanordnung zum Verhindern einer Rückströmung von Mischfluid durch inaktive Strahlpumpen in einer Schnittansicht.
- Figur 4B: zeigt eine zweite Ausgestaltung einer Rückschlagventilanordnung zum Verhindern einer Rückströmung von Mischfluid durch inaktive Strahlpumpen in einer Schnittansicht.
- Figur 5: zeigt eine zweite Ausgestaltung einer erfindungsgemäßen Strahlpumpeneinheit in einer partiellen seitlichen Schnittansicht.

### Detaillierte Beschreibung

In **Figur 1** ist eine Strahlpumpe, wie sie gemäß zumindest einer Ausgestaltung der Erfindung verwendet werden kann, schematisch anhand einer Längsschnittzeichnung gezeigt und insgesamt mit 100 bezeichnet.

Die Strahlpumpe umfasst eine erste Anschlussschnittstelle 101 zum Zuführen eines Treibfluids zu einer Primärdüse 103 der Strahlpumpe 100 und eine zweite Anschlussschnittstelle 102 zum Zuführen eines Saugfluids in ein Mischrohr 104 der Strahlpumpe 100, das sich stromab an die Primärdüse 103 anschließt. In dem hier gezeigten Beispiel ist die Primärdüse 103 als Überschalldüse ausgebildet, die das Treibfluid (bei geeignetem Eingangsdruck des Treibfluids und geeignetem Druckabfall über die Strahlpumpe 100) auf eine Geschwindigkeit beschleunigt, die über der relevanten Schallgeschwindigkeit liegt. Ein Bereich innerhalb der Primärdüse, in dem die Überschreitung der Schallgeschwindigkeit erfolgt, ist mit einer gestrichelten Ellipse gekennzeichnet. Durch diese Beschleunigung verringert sich der Druck des Treibfluids auf dem Weg durch die Primärdüse 103 bis zum Eintritt in das Mischrohr 104 erheblich (z.B. von circa 30 bar auf 2 bar).

Liegt an der zweiten Anschlussschnittstelle 102 ein Saugfluid mit einem geeigneten Eingangsdruck, der typischerweise deutlich unterhalb des Eingangsdrucks des Treibfluids liegen kann (z.B. 2 bar), an, wird das Saugfluid mittels Impulsübertrags von dem Treibfluid in dem Mischrohr 104 stromab der Primärdüse 103 auf das Saugfluid beschleunigt. Dabei wird das Treibfluid entsprechend abgebremst. Bei optimalen Betriebsbedingungen unterschreitet das Treibfluid dadurch in einem Endabschnitt 140 an einem von der Primärdüse abgewandten Ende des Mischrohrs 104 die Schallgeschwindigkeit wieder.

Stromab des Mischrohres 104 schließt sich ein Diffusor 105 in Form eines sich in seinem Querschnitt weitenden Bereichs an, der zur weiteren Abbremsung und Druckerhöhung in dem gemischten Fluid (auch als Mischfluid bezeichnet) dient. Beispielsweise kann bei den obengenannten Betriebsbedingungen am Ausgang des Diffusors ein Ausgangsdruck von 3 bis 4 bar erzielt werden.

Insbesondere kann die Strahlpumpe 100 als Rohr-Ejektor ausgestaltet sein, deren strömungsformende Komponenten 120 (auch als Kern 120 bezeichnet) in ein Rohrstück als Gehäuse bzw. Mantel 110 eingebaut sind.

In **Figur 2** ist ein Kältemittelkreislauf gemäß einer Ausgestaltung der Erfindung schematisch anhand eines Funktionsdiagramms gezeigt und insgesamt mit 200 bezeichnet.

Der Kältemittelkreislauf 200 weist einen Kompressor 210 zum Verdichten eines Kältemittels, beispielsweise Propan, CO2 oder ein anderes geeignetes Gas, das unter den gewählten Betriebsbedingungen zumindest teilweise kondensiert werden kann, einen Kältemittelkondensator 220, eine Strahlpumpeneinheit 300, die mehrere parallelgeschaltete Strahlpumpen 100, die insbesondere wie in Bezug auf Fig. 1 beschrieben ausgestaltet sein können, umfasst, einen Flüssigphasenabscheider 250 und einen Kältemittelverdampfer 240 zum Übertragen von Wärme auf das Kältemittel auf. Stromauf des Kältemittelverdampfers 240 ist ein Expansionsventil 245 zum Entspannen des Kältemittels angeordnet.

Die Strahlpumpeneinheit 300 kann insbesondere wie in Fig. 3 oder 4 gezeigt ausgestaltet sein.

Wie in Fig. 2 zu sehen ist, wird die Strahlpumpeneinheit 300 in dem Kältemittelkreislauf 200 zur Vorverdichtung des aus dem Kältemittelverdampfer 240 austretenden entspannten Kältemittels 242 genutzt. Die Flüssigphase des verdichteten Kältemittels 231 nach Austritt aus dem Kältemittelkondensator 220 (und in dem gezeigten Beispiel einem weiteren Wärmetauscher 230, der zum Übertragen von Wärme zwischen dem verdichteten Kältemittel druckseitig des Kompressors und dem Kompressor saugseitig zugeführtem Kältemittel 253 vorgesehen ist) steht unter hohem Druck und wird zur Beschleunigung und Expansion als Treibfluid in die Primärdüse(n) 103 der Strahlpumpe(n) 100 geleitet. Auf der Sekundärseite (Anschlussschnittstelle 102) wird das entspannte Kältemittel 242 als Saugfluid auf Verdampferdruckniveau angesaugt. Die durch die Strahlpumpeneinheit 300 vorverdichtete Mischung 251 aus Treibfluid und Saugfluid wird in den Flüssigphasenabscheider 250 geleitet, wobei die dort abgetrennte Flüssigphase 252 danach durch das Expansionsventil 245 zum Kältemittelverdampfer 240 geleitet wird. Der in dem Flüssigphasenabscheider 250 abgetrennte Dampfanteil 253 des Kältemittels wird durch den Wärmetauscher 230 zum Kompressor 210 zurückgeleitet. Durch die Vorverdichtung mittels der Strahlpumpeneinheit 300 reduziert sich die im Kompressor 210 zu leistende Verdichtungsarbeit.

In den **Figuren 3 bis 5** sind unterschiedliche Varianten von Stellmechanismen zur Ansteuerung der Strahlpumpeneinheit gezeigt. Dabei sind jeweils mehrere Stellungen ein und desselben Stellmechanismus gezeigt, um die Funktionsweise der verschiedenen Varianten des Stellmechanismus zu verdeutlichen.

In **Figur 3** ist eine erste Ausgestaltung einer erfindungsgemäßen Strahlpumpeneinheit schematisch anhand einer Schnittzeichnung dargestellt und insgesamt mit 300 bezeichnet. Dabei ist eine erste Strahlpumpe 100, die insbesondere so ausgestaltet sein kann, wie in Bezug auf Fig. 1 erläutert, mit, in dem gezeigten Beispiel zwei, weiteren Strahlpumpen 100, die insbesondere zu der ersten Strahlpumpe 100 identisch ausgestaltet sein können, parallelgeschaltet. Die Strahlpumpen 100 sind dabei in dem hier gezeigten Beispiel auch geometrisch parallel zueinander und in einer gemeinsamen Ebene liegend angeordnet. Es sind im Rahmen dieser Erfindung jedoch auch andere Anordnungen der Strahlpumpen 100 zueinander möglich.

Dazu weist die Strahlpumpeneinheit 300 eine gemeinsame Druckleitung 310 zum Zuführen des Treibfluids zu den parallelgeschalteten Strahlpumpen 100 und einen gemeinsamen ersten Stellmechanismus 320 zum selektiven Öffnen und Schließen der gemeinsamen Druckleitung 310 für einzelne oder alle der parallelgeschalteten Strahlpumpen 100 auf. Die gemeinsame Druckleitung 310 kann beispielsweise in einem Anschlussblock aufgenommen sein, in den die Rohr-Ejektoren 100 eingelötet sein können. Alternativ oder zusätzlich kann eine gemeinsame Saugleitung und/oder eine gemeinsame Ausgangsleitung vorgesehen sein, die mit einem gleichartigen gemeinsamen Stellmechanismus geöffnet bzw. geschlossen werden kann. Diese alternativen Ausgestaltungen sind in der Figur jedoch nicht gesondert dargestellt und werden auch im Folgenden nicht gesondert beschrieben. Der Stellmechanismus kann in solchen Fällen jedoch jeweils analog zu den hier beschriebenen Ausgestaltungen lediglich an anderer Stelle der Strahlpumpeneinheit 300 bereitgestellt sein.

Der erste Stellmechanismus 320 weist in dem hier gezeigten Beispiel einen (hohlzylindrischen) Kolben mit axialer Bohrung auf, der im geschlossenen Zustand den Einlass auf der Primärseite zu den Strahlpumpen 100 versperrt. Je weiter der Kolben nach außen gezogen wird, desto mehr Strahlpumpen 100 werden freigegeben und primärseitig mit Treibfluid versorgt. Die Zuleitung des Treibfluids kann beispielsweise durch die Bohrung erfolgen. Es kann jedoch auch ein Kolben aus Vollmaterial vorgesehen sein und die Zuleitung seitlich an dem Rohr, in dem der Kolben geführt ist, angeschlossen sein.

Durch den gemeinsamen ersten Stellmechanismus 320, der beispielsweise mittels eines elektromechanischen Aktors (nicht gesondert dargestellt) betätigt werden kann oder auch passiv (z.B. unter Verwendung eines Thermowachses, das seine räumlich Ausdehnung mit der Temperatur verändert, oder ein Bimetall) gesteuert wird, werden die jeweiligen Strahlpumpen 100 selektiv aktiviert und fördern Saugfluid aus der zweiten Anschlussschnittstelle, die in dem gezeigten Beispiel permanent aus einer gemeinsamen Saugleitung 330 mit Saugfluid, beispielsweise aus dem in Fig. 2 gezeigten Kältemittelverdampfer 240, versorgt wird. Die vorverdichtete Mischströmung am Auslass der Strahlpumpen 100 vermischt sich anschließend aus allen Strahlpumpen 100.

Die Anzahl der jeweils aktiven Strahlpumpen 100 ergibt sich dabei jeweils aus der Einschubtiefe des Kolbens des ersten Stellmechanismus 320 in die gemeinsame Druckleitung 310.

Jeweils nicht aktive Strahlpumpen 100 (also diejenigen Strahlpumpen 100, für die der erste Stellmechanismus 320 die gemeinsame Druckleitung 310 nicht freigibt) werden in dem hier gezeigten Beispiel durch einen vorbestimmbaren Massenstrom an Treibfluid durchströmt, der durch eine Leckageleitung (z.B. einen Spalt 321 zwischen Kolben und Rohrwandung an dem Kolben des Stellmechanismus 320 vorbei oder kleine Durchgangsbohrungen 322 durch die Hohlzylinderwand des Kolbens) aus der gemeinsamen Druckleitung 310 in die Primärdüsen 103 der jeweils nicht aktiven Strahlpumpen geleitet wird. Dieser (kleine) Massenstrom reicht aus, um eine Rückströmung des Mischfluids in die gemeinsame Saugleitung 330 zu verhindern, indem entweder ein geringer Sekundärmassenstrom gefördert wird, oder die Strömungskräfte sich ausgleichen, sodass weder Rückfluss durch den Sekundäreinlass stattfindet, noch ein Sekundärmassenstrom aktiv gefördert wird. Die Leckageleitung 321, 322 wirkt somit als Rückflussblockierung der Strahlpumpeneinheit 300.

In **Figur 4A und 4B** sind zwei verschiedene Ausgestaltungen von Rückschlagventilanordnungen zum Verhindern einer Rückströmung von Mischfluid durch inaktive Strahlpumpen in seitlichen Schnittansichten schematisch gezeigt und mit 360A (Fig. 4A) bzw. 360B (Fig. 4B) bezeichnet. Die Rückschlagventilanordnungen 360A, 360B sind am Ausgang der Diffusoren 105 vorgesehen, um eine Rückströmung von verdichtetem Fluid aus dem Flüssigphasenabscheider 250 in gerade inaktive Strahlpumpen zu verhindern.

Die Rückschlagventilanordnung 360A weist mehrere (hier vier) Rückschlagventile 365A auf, die jeweils einen stopfenförmigen Schließkörper 361A und ein den Schließkörper 361A in Richtung des Ausgangs des Diffusors 105 drängendes Federelement 363A, hier in Form einer Spiralfeder, aufweisen. Die Rückschlagventile 365A sind im gezeigten Beispiel auf einer gemeinsamen Platte 362A montiert, so dass die Montage der Rückschlagventilanordnung 360A an der Strahlpumpeneinheit 300 unproblematisch in einem Arbeitsschritt erfolgen kann.

Die Rückschlagventilanordnung 360B gemäß Fig. 4B unterscheidet sich von der in Fig. 4A dargestellten insbesondere durch die Art der hier mit 365B bezeichneten Rückschlagventile: Anstelle von stopfenförmigen Schließkörpern 361A aus Fig. 4A sind in der Ausgestaltung gemäß Fig. 4B Schließkörper 361B in Lamellenform, beispielsweise dünne Metallbleche oder Kunststofffilmstreifen, vorgesehen, die durch den Fluidstrom gegen die Öffnung des Diffusors 105 oder von dieser weg gedrückt werden. Hubfänger 364B begrenzen dabei den Bewegungsspielraum der Schließkörper 361B, um sicherzustellen, dass diese nah genug an der Öffnung des jeweiligen Diffusors 105 liegen, um im Falle einer Deaktivierung der betreffenden Strahlpumpe durch den sich aufbauenden Überdruck stromab des Diffusors 105 gegen die Öffnung gedrängt zu werden. Die Hubfänger 364B können insbesondere in einem Bereich, der zum Kontaktieren der Schließkörper vorgesehen ist, eine Aussparung aufweisen, um im Falle einer Deaktivierung ein schnelles Schließen des betreffenden Rückschlagventils 365B zu gewährleisten. Die Aussparung ist dazu vorgesehen, in Richtung des nicht mehr aktivierten Diffusors 105 strömendes Fluid an den betreffenden Schließkörper 361B heranströmen zu lassen, so dass dieser an die Öffnung des inaktiven Diffusors 105 gedrängt werden kann. Auch in dieser Ausgestaltung 360B können die Schließkörper 361B zusammen mit den Hubfängern 364B auf einer gemeinsamen Platte 362B vormontiert werden und als gemeinsame Baugruppe an die Stahlpumpeneinheit angebracht werden.

Anstelle der hier gezeigten Rückschlagventilanordnungen 360A, 360B kann auch ein im Wesentlichen zu dem eingangsseitigen ersten Stellmechanismus 320 identischer dritter Stellmechanismus verwendet werden, um den Ausgang der aktiven Strahlpumpen 100 freizugeben, während der Ausgang der inaktiven Strahlpumpen 100 durch den entsprechenden dritten Stellmechanismus verschlossen wird. Insbesondere kann ein solcher, den Ausgang der Strahlpumpen 100 selektiv verschließender oder freigebender dritter Stellmechanismus mechanisch mit dem ersten Stellmechanismus 320 gekoppelt sein bzw. durch den gleichen Antrieb aktiviert werden.

In **Figur 5** ist eine zweite Ausgestaltung einer erfindungsgemäßen Strahlpumpeneinheit 300 in einer partiellen seitlichen Schnittansicht gezeigt. Diese zweite Ausgestaltung unterscheidet sich von der in Fig. 3 gezeigten ersten Ausgestaltung insbesondere durch die konkrete Ausführung der Rückflussblockierung. Während gemäß Fig. 3 die Rückflussblockierung rein strömungsmechanisch durch gezielte Treibfluidleckage erzielt wird, ist gemäß der zweiten Ausgestaltung ein hydraulisch bzw. pneumatisch betriebenes Ventil 500 vorgesehen. Das durch Einwirkung des Treibfluids auf einen Kolben 530, der fluidtechnisch mit der ersten Anschlussschnittstelle 101 verbunden ist, geöffnet werden kann. In einer Ruhestellung (wenn also kein Treibfluid an dem Kolben 530 anliegt) wird ein Schließkörper 510 des Ventils 500 in dem hier gezeigten Beispiel durch eine Spiralfeder 540 gegen einen Ventilsitz 520 in der Sekundäranschlussschnittstelle 102 gedrängt. Somit blockiert das Ventil einen Rückfluss von Mischfluid durch die Strahlpumpe in die gemeinsame Druckleitung 330, solange kein Treibfluid zu der betreffenden Strahlpumpe 100 geleitet wird.

Sobald jedoch Treibfluid an dem Kolben 530 des Ventils 500 anliegt, wird der Schließkörper 510 gegen die Federkraft der Spiralfeder 540 aus dem Ventilsitz 520 gehoben und somit auch die Sekundäranschlussschnittstelle 102 mit Saugfluid versorgt. Da der Ventilkörper 510 vom Hochdruck des Treibfluids offen gehalten wird, muss die Federkraft nicht durch Strömungskräfte auf der Sekundärseite offen gehalten werden. Dadurch können große Querschnitte ohne größere Druckverluste freigegeben werden. Diese zweite Ausgestaltung ist also (ebenfalls) passiv (ohne weiteren Aktor), erlaubt einen geringen Druckverlust durch Strömungswiderstand und schließt zuverlässig und dicht, wenn die jeweilige Strahlpumpe 100 deaktiviert wird.

## Patentansprüche

1. Strahlpumpeneinheit (300) mit zumindest zwei zueinander parallelgeschalteten Strahlpumpen (100) zum Fördern, unter Ausnutzung des Bernoulli-Effekts, eines Saugfluids (242) in einem Kältemittelkreislauf (200) eines Temperiersystems unter Verwendung eines Treibfluids (231) und unter Bildung eines Mischfluids, das das Treibfluid und das Saugfluid umfasst,
wobei jede der zumindest zwei Strahlpumpen zumindest eine Primärdüse (103) zum Beschleunigen des Treibfluids, zumindest eine Sekundäranschlussschnittstelle (102) zum Zuführen des Saugfluids, ein Mischrohr (104) stromab der Primärdüse (103) und stromab der Sekundäranschlussschnittstelle (102) und einen Diffusor (105) stromab des Mischrohres (104) aufweist,
wobei die Strahlpumpeneinheit eine gemeinsame Druckleitung (310) zum Zuführen des Treibfluids zu den parallelgeschalteten Strahlpumpen (100) und eine gemeinsame Saugleitung (330) zum Zuführen des Saugfluids zu den parallelgeschalteten Strahlpumpen (100) aufweist,
wobei die Strahlpumpeneinheit (300) ferner einen gemeinsamen ersten Stellmechanismus (320) zum selektiven Öffnen und Schließen der gemeinsamen Druckleitung (310) für einzelne, mehrere oder alle der parallelgeschalteten Strahlpumpen (100) und eine Rückflussblockierung (321, 322, 360A, 360B, 500) zum Verhindern einer Rückströmung des Treibfluids und/oder des Mischfluids in die gemeinsame Saugleitung (330) aufweist.

2. Strahlpumpeneinheit (300) nach Anspruch 1, wobei die Rückflussblockierung (321, 322, 360A, 360B, 500) einen gemeinsamen zweiten Stellmechanismus und/oder einen für jede Strahlpumpe (100) individuellen zweiten Stellmechanismus zum selektiven Öffnen und Schließen der gemeinsamen Saugleitung (330) für einzelne oder alle der parallelgeschalteten Strahlpumpen (100) aufweist.

3. Strahlpumpeneinheit (300) nach Anspruch 2, wobei der für jede Strahlpumpe (100) individuelle zweite Stellmechanismus ein hydraulisch und/oder pneumatisch betriebenes Ventil (500) in der Sekundäranschlussschnittstelle (102) jeder der Strahlpumpen (100) aufweist, wobei optional das Ventil (500) jeweils durch das zu der jeweiligen Strahlpumpe (100) zugeführte Treibfluid geöffnet wird und dazu eingerichtet ist, sich zu schließen, wenn der jeweiligen Strahlpumpe (100) kein Treibfluid zugeführt wird.

4. Strahlpumpeneinheit (300) nach einem der vorstehenden Ansprüche, wobei eine gemeinsame Ausgangsleitung zum Abführen des Mischfluids (251) aus den parallelgeschalteten Strahlpumpen (100) vorgesehen ist und wobei die Rückflussblockierung (321, 322, 360A, 360B, 500) einen gemeinsamen dritten Stellmechanismus zum selektiven Öffnen und Schließen der gemeinsamen Ausgangsleitung für einzelne oder alle der parallelgeschalteten Strahlpumpen (100) und/oder jeweils ein Rückschlagventil (365A, 365B) zwischen dem Diffusor (105) jeder Strahlpumpe (100) und der gemeinsamen Ausgangsleitung aufweist.

5. Strahlpumpeneinheit (300) nach Anspruch 2 und/oder 4, wobei der gemeinsame dritte Stellmechanismus zum selektiven Öffnen und Schließen der gemeinsamen Ausgangsleitung und/oder der gemeinsame zweite Stellmechanismus zum selektiven Öffnen und Schließen der gemeinsamen Saugleitung (330) mit dem gemeinsamen ersten Stellmechanismus (320) zum selektiven Öffnen und Schließen der gemeinsamen Druckleitung (310) gekoppelt ist.

6. Strahlpumpeneinheit (300) nach einem der vorstehenden Ansprüche, wobei die Rückflussblockierung (321, 322, 360A, 360B, 500) in Form einer Leckageleitung (321, 322) bereitgestellt ist, die dazu eingerichtet ist, einen vorbestimmbaren Massenstrom an Treibfluid zu der Primärdüse (103) derjenigen Strahlpumpen (100) zu leiten, für die die gemeinsame Druckleitung (310) selektiv geschlossen ist.

7. Kältemittelkreislauf (200) für ein Temperiersystem mit zumindest einer Strahlpumpeneinheit (300) nach einem der vorstehenden Ansprüche, einem Kompressor (210) zum Verdichten eines Kältemittels (253), einem Kältemittelkondensator (220) zum zumindest teilweisen Kondensieren des Kältemittels stromab des Kompressors (210), und einem Kältemittelverdampfer (240) zum zumindest teilweisen Verdampfen des Kältemittels,
wobei die Strahlpumpeneinheit (300) so angeordnet ist, dass ihr das zumindest teilweise kondensierte Kältemittel (231) stromab des Kältemittelkondensators (220) als Treibfluid in die gemeinsame Druckleitung und das zumindest teilweise verdampfte Kältemittel (242) stromab des Kältemittelverdampfers (240) als Saugfluid in die gemeinsame Saugleitung (330) zugeführt wird, und
wobei der Kältemittelkreislauf dazu eingerichtet ist, stromab eines Ausgangs der Strahlpumpeneinheit einen Gasanteil (253) des Kältemittels saugseitig zu dem Kompressor (210) zu führen und einen Flüssiganteil (252) des Kältemittels zu dem Kältemittelverdampfer (240) zu führen.
